# EUROPÄISCHE PATENTSCHRIFT

(11) **EP 1 828 611 B1**
(45) Veröffentlichungstag und Bekanntmachung des Hinweises auf die Patenterteilung: **10.09.2008**
(21) Anmeldenummer: 05826789.9
(22) Anmeldetag: 21.11.2005
(51) Int. Cl.: F04C 2/344

(54) **FLÜGELZELLENPUMPE**
VANE PUMP
POMPE A PALETTES COULISSANTES

(30) Priorität: 16.12.2004 DE 102004060551
(43) Veröffentlichungstag der Anmeldung: 05.09.2007
(73) Patentinhaber: ROBERT BOSCH GMBH, 70442 Stuttgart (DE)
(72) Erfinder: LANGENBACH, Christian, 71563 Affalterbach (DE)
(86) Internationale Anmeldenummer: PCT/EP2005/056088
(87) Internationale Veröffentlichungsnummer: WO 2006/063917

(56) Entgegenhaltungen:
- DE-A1- 19 529 806
- DE-C1- 19 710 378
- PATENT ABSTRACTS OF JAPAN Bd. 013, Nr. 083 (M-802), 27. Februar 1989 (1989-02-27) -& JP 63 280883 A (TOYOTA AUTOM LOOM WORKS LTD), 17. November 1988 (1988-11-17)
- PATENT ABSTRACTS OF JAPAN Bd. 009, Nr. 316 (M-438), 12. Dezember 1985 (1985-12-12) -& JP 60 150496 A (HITACHI SEISAKUSHO KK; others: 01), 8. August 1985 (1985-08-08)

## Beschreibung

### Stand der Technik

Die Erfindung geht aus von einer Flügelzellenpumpe nach der Gattung des Anspruchs 1, wie in JP 63-280 883 und JP 60-150496 offenbart.

Eine solche Flügelzellenpumpe ist durch die DE 199 52 167 A1 bekannt. Diese Flügelzellenpumpe weist ein Pumpengehäuse auf, in dem ein Rotor angeordnet ist, der durch eine Antriebswelle rotierend angetrieben wird. Der Rotor weist über seinen Umfang verteilt mehrere Nuten auf, die zumindest im wesentlichen radial zur Drehachse des Rotors verlaufen und in denen jeweils ein flügelförmiges Förderelement verschiebbar geführt ist. Das Pumpengehäuse weist eine den Rotor umgebende, zu dessen Drehachse exzentrische Umfangswand auf, an der die Flügel mit ihren radial äußeren Enden anliegen. Das Pumpengehäuse weist in Richtung der Drehachse des Rotors an diesen angrenzende Gehäusestirnwände auf. Bei der Rotation des Rotors werden infolge der exzentrischen Anordnung der Umfangswand zwischen den Flügeln sich vergrößernde und verkleinernde Kammern gebildet, zwischen denen das zu fördernde Medium unter Druckerhöhung von einem Saugbereich zu einem zu diesem in Umfangsrichtung versetzten Druckbereich gefördert wird. Die Flügel werden dabei infolge der Fliehkräfte bei rotierendem Rotor in Anlage an der Umfangswand gehalten, wobei jedoch insbesondere beim Anlaufen der Flügelzellenpumpe bei niedriger Drehzahl nur geringe Fliehkräfte wirken, so dass die Flügelzellenpumpe nur wenig fördert. Bei der bekannten Flügelzellenpumpe ist vorgesehen, dass von einer anderen Förderpumpe, die mit der Flügelzellenpumpe eine gemeinsame Pumpenanordnung bildet, verdichtetes Medium in die durch die Flügel in den Nuten des Rotors begrenzten Innenbereiche zugeführt wird, wodurch die Flügel zusätzlich zur Fliehkraft radial nach außen zur Umfangswand hin gedrückt werden. Dabei ist in wenigstens einer Gehäusestirnwand eine sich über einen Teil des Umfangs des Rotors erstreckende ringförmige Nut vorgesehen, der von der weiteren Förderpumpe verdichtetes Medium zugeführt wird. Die ringförmige Nut ist von der Antriebswelle durch einen Dichtbereich getrennt, in dem der Rotor und die angrenzende Gehäusestirnwand mit geringem axialem Abstand zueinander angeordnet sind. Die ringförmige Nut ist konzentrisch zur Drehachse des Rotors angeordnet, so dass der Dichtbereich eine konstante radiale Erstreckung aufweist. Nachteilig bei dieser bekannten Flügelzellenpumpe ist, dass durch die sich nur über einen Teil des Umfangs des Rotors erstreckende ringförmige Nut die Innenbereiche der Nuten des Rotors nur über einen entsprechenden Teil einer Umdrehung des Rotors druckbeaufschlagt werden, wodurch sich unter Umständen nur eine geringe Anpresskraft der Flügel an der Umfangswand ergibt. Darüberhinaus kann durch den Dichtbereich eine Leckage von unter Druck stehendem Medium aus der ringförmigen Nut zur Antriebswelle hin auftreten.

### Vorteile der Erfindung

Die erfindungsgemäße Flügelzellenpumpe mit den Merkmalen gemäß Anspruch 1 hat demgegenüber den Vorteil, dass die Druckbeaufschlagung der Innenbereiche der Nuten des Rotors durch die sich über den gesamten Umfang des Rotors erstreckende Ringnut verstärkt ist. Außerdem ist durch die Exzentrizität der Ringnut bezüglich der Drehachse des Rotors die radiale Erstreckung des Dichtbereichs zwischen der Ringnut und der Antriebswelle eine gezielte Vergrößerung der radialen Erstreckung des Dichtbereichs in einem Umfangsbereich des Rotors ermöglicht, wodurch die Leckage aus der Ringnut verringert werden kann.

In den abhängigen Ansprüchen sind vorteilhafte Ausgestaltungen und Weiterbildungen der erfindungsgemäßen Flügelzellenpumpe angegeben.

### Zeichnung

Ein Ausführungsbeispiel der Erfindung ist in der Zeichnung dargestellt und in der nachfolgenden Beschreibung näher erläutert. Es zeigen Figur 1 eine Flügelzellenpumpe in vereinfachter Darstellung in einem Querschnitt entlang Linie I-I in Figur 3, Figur 2 die Flügelzellenpumpe in einem Querschnitt entlang Linie II-II in Figur 3 und Figur 3 die Flügelzellenpumpe in einem Längsschnitt entlang Linie III-III in Figur 1.

### Beschreibung des Ausführungsbeispiels

In den Figuren 1 bis 3 ist eine Flügelzellenpumpe dargestellt, die vorzugsweise zum Fördern von Kraftstoff, insbesondere Dieselkraftstoff, vorgesehen ist. Durch die Flügelzellenpumpe wird dabei Kraftstoff aus einem Vorratsbehälter zu einer Hochdruckpumpe gefördert. Die Flügelzellenpumpe kann getrennt von der Hochdruckpumpe angeordnet sein, an die Hochdruckpumpe angebaut oder in die Hochdruckpumpe integriert sein. Die Flügelzellenpumpe weist ein Pumpengehäuse 10 auf, das mehrteilig ausgebildet ist, und eine Antriebswelle 12, die in das Pumpengehäuse 10 hineinragt. Das Pumpengehäuse 10 weist zwei Gehäusestirnwände 14,16 auf, durch die in axialer Richtung, das heißt in Richtung der Drehachse 13 der Antriebswelle 12, eine Pumpenkammer begrenzt wird. In Umfangsrichtung wird die Pumpenkammer durch eine Umfangswand 18 begrenzt, die einstückig mit einer der Gehäusestirnwände 14,16 oder getrennt von diesen ausgebildet sein kann.

In der Pumpenkammer ist wie in Figur 1 und 3 dargestellt ein Rotor 20 angeordnet, der mit der Antriebswelle 12 drehfest verbunden ist, beispielsweise über eine Nut/Federverbindung 22. Der Rotor 20 weist mehrere über seinen Umfang verteilt angeordnete, zumindest im wesentlichen radial zur Drehachse 13 des Rotors 20 verlaufende Nuten 24 auf. Die Nuten 24 erstrecken sich ausgehend vom Außenmantel des Rotors 20 zur Drehachse 13 hin in den Rotor 20 hinein. Es sind beispielsweise vier Nuten 24 vorgesehen, wobei auch weniger oder mehr als vier Nuten 24 vorgesehen sein können. In jeder Nut 24 ist ein scheibenförmiges Förderelement 26 verschiebbar angeordnet, das nachfolgend als Flügel bezeichnet wird und das mit seinem radial äußeren Endbereich aus der Nut 24 herausragt. Durch jeden Flügel 26 wird in der jeweiligen Nut 24 ein radial innenliegender Innenbereich 25 begrenzt.

Die Innenseite der Umfangswand 18 des Pumpengehäuses 10 ist exzentrisch zur Drehachse 13 des Rotors 20 ausgebildet, beispielsweise kreisförmig oder mit anderer Form. In wenigstens einer Gehäusestirnwand 14,16 ist wie in Figur 2 dargestellt ein Saugbereich vorgesehen, in dem wenigstens eine Saugöffnung 28 mündet. Im Saugbereich ist vorzugsweise in wenigstens einer Gehäusestirnwand 14,16 eine in Umfangsrichtung des Rotors 20 langgestreckte, etwa nierenförmig gekrümmte Saugnut 30 ausgebildet, in die die Saugöffnung 28 mündet. Die Saugöffnung 28 mündet in die Saugnut 30 vorzugsweise in deren entgegen der Drehrichtung 21 des Rotors 20 weisenden Endbereich. Die Saugöffnung 28 ist mit einem vom Vorratsbehälter herführenden Zulauf verbunden. In wenigstens einer Gehäusestirnwand 14,16 ist außerdem ein Druckbereich vorgesehen, in dem wenigstens eine Drucköffnung 32 mündet. Im Druckbereich ist vorzugsweise in wenigstens einer Gehäusestirnwand 14,16 eine in Umfangsrichtung des Rotors 20 langgestreckte, etwa nierenförmig gekrümmte Drucknut 34 ausgebildet, in die die Drucköffnung 32 mündet. Die Drucköffnung 32 mündet in die Drucknut 34 vorzugsweise in deren in Drehrichtung 21 des Rotors 20 weisenden Endbereich. Die Drucköffnung 32 ist mit einem zur Hochdruckpumpe führenden Ablauf verbunden. Die Saugöffnung 28, die Saugnut 30, die Drucköffnung 32 und die Drucknut 34 sind mit radialem Abstand von der Drehachse 13 des Rotors 20 nahe der Innenseite der Umfangswand 18 angeordnet. Die Flügel 26 liegen mit ihren radial äußeren Enden an der Innenseite der Umfangswand 18 an und gleiten an dieser bei der Drehbewegung des Rotors 20 in Drehrichtung 21 entlang. Infolge der exzentrischen Ausbildung der Innenseite der Umfangswand 18 bezüglich der Drehachse 13 des Rotors 20 ergeben sich zwischen den Flügeln 26 Kammern 36 mit veränderlichem Volumen. Die Saugnut 30 und die Saugöffnung ist in einem Umfangsbereich angeordnet, in dem sich bei der Drehbewegung in Drehrichtung 21 des Rotors 20 das Volumen der Kammern 36 vergrößert, so dass diese mit Kraftstoff befüllt werden. Die Drucknut 34 und die Drucköffnung 32 ist in einem Umfangsbereich angeordnet, in dem sich bei der Drehbewegung in Drehrichtung 21 des Rotors 20 das Volumen der Kammern 36 verringert, so dass aus diesen Kraftstoff in die Drucknut 34 und von dieser in die Drucköffnung 32 verdrängt wird.

In wenigstens einer Gehäusestirnwand 14,16 ist wie in Figur 2 dargestellt eine sich über den gesamten Umfang des Rotors 20 erstreckende Ringnut 38 vorgesehen, die mit der Drucknut 34 über eine Verbindungsnut 40 verbunden ist. Anstelle der Verbindungsnut 40 kann auch eine Verbindungsbohrung vorgesehen sein. Zwischen der Ringnut 38 und der Antriebswelle 12 ist ein Dichtbereich 39 gebildet, in dem zwischen dem Rotor 20 und der angrenzenden Gehäusestirnwand 14,16 nur ein geringer axialer Abstand vorhanden ist. Im Bereich um die Antriebswelle 12 herrscht nur ein geringer Druck, so dass zwischen der Ringnut 38 und dem Bereich um die Antriebswelle 12 ein Druckgefälle besteht. Die Ringnut 38 verläuft exzentrisch zur Drehachse 13 des Rotors 20, so dass die radiale Erstreckung s des Dichtbereichs 39 über den Umfang der Ringnut 38 veränderlich ist. Die Ringnut 38 kann beispielsweise zumindest annähernd kreisförmig verlaufen, wobei diese einen Mittelpunkt M aufweist, der bezüglich der Drehachse 13 des Rotors 20 um einen die Exzentrizität bildenden Abstand e versetzt angeordnet ist. Vorzugsweise ist die Exzentrizität e der Ringnut 38 zumindest annähernd gleich groß und gleichsinnig wie die Exzentrizität der Innenseite der Umfangswand 18 des Pumpengehäuses 10. Vorzugsweise ist der Mittelpunkt M der Ringnut 138 zu einem in Drehrichtung 21 des Rotors 20 gesehen zwischen der Saugnut 30 und der Drucknut 34 liegenden Bereich der Umfangswand 18 hin bezüglich der Drehachse 13 versetzt angeordnet. Durch diese exzentrische Ausbildung der Ringnut 38 ist die radiale Erstreckung s1 des Dichtbereichs 39 innerhalb der Ringnut 38 zur Antriebswelle 12 hin auf der Seite, zu der hin der Mittelpunkt M bezüglich der Drehachse 13 versetzt ist, vergrößert während die radiale Erstreckung s2 des Dichtbereichs 39 auf der gegenüberliegenden Seite verringert ist. Es kann auch vorgesehen sein, dass die Ringnut 38 nicht kreisförmig ausgebildet ist, sondern einen exzentrischen Verlauf bezüglich der Drehachse 13 aufweist, wobei die radiale Erstreckung s1 des Dichtbereichs 39 in einem Bereich in Drehrichtung 21 des Rotors 20 zwischen der Saugnut 30 und der Drucknut 34 größer ist als die radiale Erstreckung s2 des Dichtbereichs 39 im gegenüberliegenden Bereich.

Die Verbindungsnut 40 kann beispielsweise radial oder geneigt zu einer Radialen bezüglich der Drehachse 13 von der Drucknut 34 nach innen verlaufen. Die Verbindungsnut 40 kann insbesondere derart verlaufen, dass diese sich in Drehrichtung 21 des Rotors 20 der Ringnut 38 annähert. Weiterhin kann die Verbindungsnut 40 schneckenförmig gekrümmt verlaufen. Die Verbindungsnut 40 mündet vorzugsweise einerseits zumindest annähernd tangential in die Drucknut 34 und/oder andererseits zumindest annähernd tangential in die Ringnut 38. Vorzugsweise mündet die Verbindungsnut 40 in den entgegen der Drehrichtung 21 des Rotors 20 weisenden Endbereich der Drucknut 34. Durch die Verbindung der Ringnut 38 mit der Drucknut 34 herrscht in der Ringnut 38 und damit in den mit dieser in Verbindung stehenden inneren Endbereichen der Nuten 24 des Rotors 20 ein erhöhter Druck, durch den die Anlagekraft der Flügel 26 an der Innenseite der Umfangswand 18 verstärkt wird, wodurch die Förderleistung der Flügelzellenpumpe verbessert wird. Durch den gekrümmten Verlauf der Verbindungsnut 40 wird außerdem bei der Drehbewegung des Rotors 20 in dieser eine Schleppströmung erzeugt, die zu einer weiteren Druckerhöhung in der Ringnut 38 und damit den Nuten 24 führt, wodurch die Anpresskraft der Flügel 26 an die Umfangswand 18 weiter erhöht wird. Insbesondere erfolgt infolge dieser Schleppströmung bereits beim Anlaufen der Flügelzellenpumpe ein Druckaufbau in der Ringnut 38, so dass die durch die Flügelzellenpumpe bereits beim Anlaufen eine ausreichende Kraftstoffmenge fördert. Durch den gekrümmten Verlauf der Verbindungsnut 40 ist außerdem sichergestellt, dass die Flügel 26 sich bei der Drehbewegung des Rotors 20 annähernd tangential über die Verbindungsnut 40 bewegen, wodurch der Verschleiß der Flügel 26 und der Gehäusestirnwand 14,16 gering gehalten wird.

Es kann vorgesehen sein, dass nur in einer Gehäusestirnwand 14 oder 16 die Ringnut 38 und die diese mit der Drucknut 34 verbindende Verbindungsnut 40 angeordnet ist oder es können in beiden Gehäusestirnwänden 14 und 16 jeweils eine Ringnut 38 und eine Verbindungsnut 40 angeordnet sein, die dann vorzugsweise spiegelbildlich zueinander in den Gehäusestirnwänden 14 und 16 angeordnet sind. Es kann auch vorgesehen sein, dass in beiden Gehäusestirnwänden 14 und 16 jeweils eine Ringnut 38 angeordnet ist, jedoch nur in einem Gehäuseteil 14 oder 16 eine Verbindungsnut 40 angeordnet ist. Es kann außerdem vorgesehen sein, dass nur in einer Gehäusestirnwand 14 oder 16 die Saugnut 30 und/oder die Drucknut 34 ausgebildet ist, wobei die andere Gehäusestirnwand 16 bzw. 14 glatt ausgebildet ist, oder dass in beiden Gehäusestirnwänden 14 und 16 jeweils eine Saugnut 30 und/oder Drucknut 34 ausgebildet ist, die dann vorzugsweise spiegelbildlich zueinander in den Gehäusestirnwänden 14 und 16 angeordnet sind. Die Saugöffnung 28 und die Drucköffnung 32 ist dabei jedoch nur in einer Gehäusestirnwand 14 oder 16 vorgesehen, wobei in einer Gehäusestirnwand 14 die Saugöffnung 28 vorgesehen ist und in der anderen Gehäusewand 16 die Drucköffnung 32 vorgesehen ist. Bei der spiegelbildlichen Anordnung der Saugnuten 30 und Drucknuten 34 sowie der Ringnuten 38 und Verbindungsnuten 40 in beiden Gehäusestirnwänden 14 und 16 wird erreicht, dass der Rotor 20 und die Flügel 26 in axialer Richtung beidseitig zumindest annähernd gleich belastet sind, so dass keine oder nur eine geringe resultierende Kraft auf den Rotor 20 und die Flügel 26 in Richtung der Drehachse 13 wirkt. Die Tiefe der Ringnut 38 und der Verbindungsnut 40 in der Gehäusestirnwand 14,16 beträgt beispielsweise zwischen 0,1 und 2mm, wobei vorzugsweise die Breite der Nuten 38,40 größer ist als deren Tiefe.

## Patentansprüche

1. Flügelzellenpumpe mit einem Pumpengehäuse (10), in dem ein Rotor (20) angeordnet ist, der durch eine Antriebswelle (12) rotierend angetrieben wird, wobei der Rotor (20) über seinen Umfang verteilt mehrere Nuten (24) aufweist, die zumindest im wesentlichen radial zur Drehachse (13) des Rotors (20) verlaufen und in denen jeweils ein flügelförmiges Förderelement (26) verschiebbar geführt ist, mit einer den Rotor (20) umgebenden, zu dessen Drehachse (13) exzentrisch verlaufenden Umfangswand (18) des Pumpengehäuses (10), an der die Förderelemente (26) mit ihren radial äußeren Enden anliegen, mit an den Rotor (20) in Richtung von dessen Drehachse (13) angrenzenden Gehäusestirnwänden (14,16) des Pumpengehäuses (10), wobei durch die Förderelemente (26) bei der Drehbewegung des Rotors (20) Medium von einem Saugbereich (28,30) zu einem zu diesem in Drehrichtung (21) des Rotors (20) versetzten Druckbereich (32,34) gefördert wird, wobei in wenigstens einer der Gehäusestirnwände (14,16) eine sich zumindest über einen Teil des Umfangs des Rotors (20) erstreckende ringförmige Nut (38) vorgesehen ist, die den durch die Förderelemente (26) in den Nuten (24) des Rotors (20) begrenzten Innenbereichen (25) gegenüberliegt und zwischen der und der Antriebswelle (12) ein Dichtbereich (39) gebildet ist, wobei die ringförmige Nut als über den gesamten Umfang des Rotors (20) verlaufende Ringnut (38) ausgebildet ist, wobei die Ringnut (38) mit dem Druckbereich (32,34) über eine Verbindungsnut (40) in der Gehäusestirnwand (14,16) verbunden ist, und **dadurch gekennzeichnet, dass** die Ringnut (38) bezüglich der Drehachse (13) des Rotors (20) exzentrisch ausgebildet ist.

2. Flügelzellenpumpe nach Anspruch 1, **dadurch gekennzeichnet, dass** die Ringnut (38) zumindest annähernd kreisförmig verläuft und dass deren Mittelpunkt (M) bezüglich der Drehachse (13) des Rotors (20) zu einem Bereich der Umfangswand (18) des Pumpengehäuses (10) versetzt angeordnet ist, der in Drehrichtung (21) des Rotors (20) zwischen dem Saugbereich (28,30) und dem Druckbereich (32,34) liegt.

3. Flügelzellenpumpe nach Anspruch 1, **dadurch gekennzeichnet, dass** die Ringnut (38) in einem Umfangsbereich, der in Drehrichtung (21) des Rotors (20) zwischen dem Saugbereich (28,30) und dem Druckbereich (32,34) liegt, mit größerem radialem Abstand von der Drehachse (13) des Rotors (20) verläuft als in dem gegenüberliegenden Umfangsbereich.

4. Flügelzellenpumpe nach Anspruch 1, **dadurch gekennzeichnet, dass** die Ringnut (38) derart verläuft, dass diese zumindest annähernd dem Hub der Flügel (26) in den Nuten (24) des Rotors (20) bei dessen Drehbewegung folgt.

5. Flügelzellenpumpe nach einem der vorstehenden Ansprüche, **dadurch gekennzeichnet, dass** die Exzentrizität (e) der Ringnut (38) zumindest annähernd gleich groß und gleichsinnig ist wie die Exzentrizität der Umfangswand (18) des Pumpengehäuses (10).

## Claims

1. Vane cell pump having a pump housing (10), in which a rotor (20) is arranged which is driven rotationally by a drive shaft (12), the rotor (20) having a plurality of grooves (24) distributed over its circumference, which grooves (24) extend at least substantially radially with respect to the rotational axis (13) of the rotor (20) and in which in each case one vane-shaped conveying element (26) is guided displaceably, having a circumferential wall (18) of the pump housing (10), which circumferential wall (18) surrounds the rotor (20), extends eccentrically with respect to the rotational axis (13) of the former and against which the conveying elements (26) bear with their radially outer ends, having housing end walls (14, 16) of the pump housing (10) which adjoin the rotor (20) in the direction of its rotational axis (13), medium being conveyed by the conveying elements (26), during the rotational movement of the rotor (20), from a suction region (28, 30) to a pressure region (32, 34) which is offset with respect to the former in the rotational direction (21) of the rotor (20), an annular groove (38) which extends at least over a part of the circumference of the rotor (20) is provided in at least one of the housing end walls (14, 16), which annular groove (38) lies opposite the inner regions (25) which are delimited by the conveying elements (26) in the grooves (24) of the rotor (20), and between which annular groove (38) and the drive shaft (12) a sealing region (39) is formed, the annular groove being configured as an annular groove (38) which extends over the entire circumference of the rotor (20), the annular groove (38) being connected to the pressure region (32, 34) via a connecting groove (40) in the housing end wall (14, 16), **characterized in that** the annular groove (38) is of eccentric configuration with regard to the rotational axis (13) of the rotor (20).

2. Vane cell pump according to Claim 1, **characterized in that** the annular groove (38) extends at least approximately circularly, and **in that**, with regard to the rotational axis (13) of the rotor (20), its centre point (M) is arranged offset with respect to a region of the circumferential wall (18) of the pump housing (10), which region lies between the suction region (28, 30) and the pressure region (32, 34) in the rotational direction (21) of the rotor (20).

3. Vane cell pump according to Claim 1, **characterized in that,** in a circumferential region which lies between the suction region (28, 30) and the pressure region (32, 34) in the rotational direction (21) of the rotor (20), the annular groove (38) extends at a greater radial spacing from the rotational axis (13) of the rotor (20) than in the circumferential region which lies opposite.

4. Vane cell pump according to Claim 1, **characterized in that** the annular groove (38) extends in such a way that it follows at least approximately the stroke of the vanes (26) in the grooves (24) of the rotor (20) during the rotational movement of the latter.

5. Vane cell pump according to one of the preceding claims, **characterized in that** the eccentricity (e) of the annular groove (38) is at least approximately as large as and in the same direction as the eccentricity of the circumferential wall (18) of the pump housing (10).

## Revendications

1. Pompe alvéolaire à palettes comportant un boîtier de pompe (10) logeant un rotor (20) entraîné en rotation par un arbre d'entraînement (12),
le rotor (20) comportant plusieurs rainures (24) réparties sur sa périphérie, ces rainures étant pratiquement dirigées radialement par rapport à l'axe de rotation (13) du rotor (20) et elles reçoivent chacune un élément de refoulement (26) en forme de palette, guidé en coulissement, et une paroi périphérique (18) du boîtier de pompe (10), cette paroi entourant le rotor (20) en étant excentrée par rapport à son axe de rotation (13), paroi contre laquelle les éléments de refoulement (26) s'appuient par leur extrémité radiale extérieure,
avec des parois frontales (14, 16) du boîtier de pompe (10) étant adjacentes au rotor (20) dans la direction de son axe de rotation (13), et
lors du mouvement de rotation du rotor (20), les éléments de refoulement (26) refoulent le fluide d'une zone d'aspiration (28, 30) vers une zone de pression (32, 34) décalée de cette zone dans le sens de rotation (21) du rotor (20),
dans au moins l'une des parois frontales du boîtier (14, 16), une rainure annulaire (38) s'étend au moins sur une partie de la périphérie du rotor (20), cette rainure étant en regard des zones intérieures (25) délimitées par les éléments de refoulement (26) dans les rainures (24) du rotor (20) et elle forme une zone d'étanchéité (39) entre ces zones intérieures et l'arbre d'entraînement (12),
la rainure annulaire étant réalisée sous la forme d'une rainure annulaire (38) s'étendant sur toute la périphérie du rotor (20),
la rainure annulaire (38) communiquant avec la zone de pression (32, 34) par une rainure de liaison (40) réalisée dans la paroi frontale du boîtier (14, 16),
**caractérisée en ce que**
la rainure annulaire (38) est excentrée par rapport à l'axe de rotation (13) du rotor (20).

2. Pompe alvéolaire à palette selon la revendication 1,
**caractérisée en ce que**
la rainure annulaire (38) a au moins sensiblement une forme circulaire et son centre (M) est décalé par rapport à l'axe de rotation (13) du rotor (20), vers une zone de la paroi périphérique (18) du boîtier de pompe (10) qui se situe entre la zone d'aspiration (28, 30) et la zone de pression (32, 34) dans le sens de rotation (21) du rotor (20).

3. Pompe alvéolaire à palette selon la revendication 1,
**caractérisée en ce que**
la rainure annulaire (38) se situe dans une zone périphérique entre la zone d'aspiration (28, 30) et la zone de pression (32, 34) selon le sens de rotation du rotor (20), avec une distance radiale plus grande par rapport à l'axe de rotation (13) du rotor (20) que dans la zone périphérique opposée.

4. Pompe alvéolaire à palette selon la revendication 1,
**caractérisée en ce que**
la rainure annulaire (38) est dirigée de façon à suivre au moins sensiblement la course des palettes (26) dans les rainures (24) du rotor (20) au cours de leur mouvement de rotation.

5. Pompe alvéolaire à palette selon l'une des revendications précédentes,
**caractérisée en ce que**
l'excentricité (e) de la rainure annulaire (38) est au moins sensiblement égale et de même sens que l'excentricité de la paroi périphérique (18) du boîtier de pompe (10).
